# FASCICULE DE BREVET EUROPEEN

(11) **EP 2 235 303 B1**
(45) Date de publication et mention de la délivrance du brevet: **20.08.2014**
(21) Numéro de dépôt: 08860766.8
(22) Date de dépôt: 04.12.2008
(51) Int. Cl.: E05B 9/08, B60K 15/04

(54) **ROTOR POUR VERROU ET VERROU ASSOCIE**
ROTOR FÜR EIN SCHLOSS UND ZUGEHÖRIGES SCHLOSS
ROTOR FOR A LOCK, AND ASSOCIATED LOCK

(30) Priorité: 11.12.2007 FR 0708593
(43) Date de publication de la demande: 06.10.2010
(73) Titulaire: U-Shin France SAS, 94046 Créteil Cedex (FR)
(72) Inventeur: GARCIN, Philippe, F-94042 Creteil (FR); REINER, Philippe, F-94042 Creteil (FR)
(86) Numéro de dépôt international: PCT/EP2008/066810
(87) Numéro de publication internationale: WO 2009/074507

(56) Documents cités:
- EP-A- 0 489 696
- WO-A-98/57817
- DE-U1- 9 300 375
- US-A- 2 027 186
- US-A1- 2002 166 356

## Description

L'invention concerne un rotor, notamment pour verrou de véhicule automobile, dont la fixation par rapport au stator de verrou est assurée par des moyens de blocage du rotor.

Classiquement, comme l'illustre la figure 1 ou le document DE9300375U, des moyens de blocage du rotor 7 sous forme d'un pêne 11 mobile et d'un ressort 8 associé sont connus.

Selon un mode de réalisation connu, le pêne 11 présente une forme sensiblement en U, et comprend deux branches latérales 10 terminées par des éléments de fixation 12 pour venir se clipser sur le rotor 7, et une base 11A formant saillie, qui présente un bord externe sensiblement arrondi, susceptible de s'engager dans un logement correspondant d'un stator.

Le ressort hélicoïdal 8 est logé partiellement dans un évidement 9 du pêne 11 au niveau du bord interne de l'élément de saillie 11A. Le logement 17 du rotor comprend un évidement 18 complémentaire de l'extrémité libre du ressort 8. Le ressort 8 prend appui d'une part sur le pêne 11 et d'autre part sur le rotor 7. Le ressort 8 exerce ainsi une force de rappel sur le pêne 11 vers la position d'engagement de l'élément de saillie 11A dans le logement correspondant du stator.. Toutefois, lors de l'assemblage des pièces du rotor, le placement du ressort et du pêne s'avère fastidieux et long.

Le document EP489696A divulgue un ensemble de verrou correspondant à l'état de la technique.

L'invention vise à proposer une construction alternative des moyens de blocage permettant de réduire le temps d'assemblage du rotor.

L'invention concerne un ensemble de verrou selon la revendication 1.

Un avantage de la présente invention est que le nombre de pièces détachées en bord de chaîne de montage est minimum, ainsi que le nombre d'opérations, au bénéfice du temps de montage sur la chaîne.

Préférentiellement, la protubérance est venue de matière.

Selon un mode de réalisation avantageux, le pêne présente une forme sensiblement en U comprenant une base et deux branches terminées par des éléments de fixation, pour venir se fixer sur le rotor.

Selon l'invention, le rotor comporte un logement pour accueillir le pêne, tel que la protubérance repousse radialement le pêne vers l'extérieur de ce logement, vers une position dans laquelle le pêne est en saillie par rapport à ce logement.

Dans ce cas, le pêne présente vers l'extérieur de son logement une face qui coopère avec un logement correspondant du stator.

Selon l'invention, la zone en chanfrein forme un plan de contact incliné par rapport à l'axe du rotor et la protubérance comporte un axe formant un angle aigu non nul avec ce plan de contact.

De façon préférentielle le pêne est en matière plastique.

L'invention concerne encore un bouchon de réservoir destiné à être fixé sur l'extrémité externe de la tubulure d'alimentation d'un réservoir de carburant de véhicule pour assurer l'obturation de la tubulure, qui comporte un ensemble de verrou selon l'invention.

D'autres caractéristiques et avantages de l'invention définie par les revendications annexées apparaîtront plus clairement à la lecture de la description suivante d'un mode de réalisation préférentiel, donné à titre de simple exemple illustratif et non limitatif, et des dessins annexés parmi lesquels :
la figure 1 représente une vue éclatée d'un rotor et son moyen de blocage selon l'art antérieur ;
la figure 2 représente une vue éclatée d'un rotor et son moyen de blocage selon l'invention ;
la figure 3 illustre un rotor et son moyen de blocage monté selon l'invention ;
la figure 4 est un schéma représentatif du moyen de blocage monté sur le rotor. La figure 1 a déjà été décrite précédemment lors de la présentation de l'art antérieur.

Dans la suite de la description, les éléments identiques ou similaires à ceux décrits précédemment sont désignés par les mêmes références.

Le pêne 11 et le moyen élastique peuvent être réalisés en un seul élément. Comme on le constate sur la figure 2, le pêne 11 comporte une protubérance 13 élastiquement déformable qui est apte à coopérer avec une zone en chanfrein 15 associée du rotor 7 pour bloquer ce dernier en position de montage, la protubérance 13 étant venue de matière au niveau de l'axe de symétrie du pêne 11. Bien entendu, la protubérance 13 peut également être un élément venant se clipser sur le pêne 11.

Selon le mode de réalisation décrit, le pêne 11 présente une forme sensiblement en U comprenant une base 11A et deux branches latérales 10 terminées par des éléments de fixation 12 aptes à venir se clipser sur le rotor 7.

Le pêne 11 est monté dans un logement 17 du rotor 7 pour se déplacer en translation selon un axe perpendiculaire à l'axe du rotor 7 à l'intérieur du logement 17 entre une position dans laquelle le pêne 11 affleure le logement 17 et une position dans laquelle le pêne 11 est en saillie par rapport à ce logement 17 sous l'action de la protubérance 13.

En se référant à la figure 3, la base 11A du pêne 11 sensiblement en arc de cercle, forme saillie et est susceptible de s'engager dans un logement associé du stator, lors du montage.

Comme l'illustre la figure 4, la zone en chanfrein 15 forme un plan de contact incliné par rapport à l'axe 19 du rotor 7. La protubérance 13 suit un axe 21 qui forme alors un angle aigu α non nul avec ce plan de contact. La valeur de cet angle α détermine le positionnement en saillie ou en affleurement de la face 11A du pêne 11 par rapport au logement 17 du rotor 7. En position de saillie, le pêne 11 assure le blocage du rotor 7 en position de montage.

Préférentiellement le pêne 11 est réalisé en matière plastique.

Ainsi l'assemblage du rotor dans le stator selon l'invention, nécessite une première opération de clipsage du pêne 11 dans le logement 17 du rotor 7, et une deuxième opération d'introduction du rotor 7 associé au pêne 11 dans le stator 5. Le pêne 11 assure donc le blocage du rotor 7 et permet un montage simplifié.

Il est évident qu'un tel rotor selon l'invention peut être mis en place dans tout verrou comprenant un stator dans lequel le rotor est fixé.

Selon un mode de réalisation particulier, un tel rotor peut être fixé dans un logement formant stator prévu dans un bouchon de réservoir destiné à être fixé sur l'extrémité externe de la tubulure d'alimentation d'un réservoir de carburant de véhicule pour assurer l'obturation de ladite tubulure.

Des variantes concernant l'élément destiné à être équipé d'un stator ou d'un logement formant stator dans lequel est fixé un rotor selon l'invention peuvent être apportées sans s'écarter de l'objet de l'invention, défini par les revendications annexées.

## Revendications

1. Ensemble de verrou constitué d'un stator et d'un rotor (7) destiné à être fixé dans le stator pour véhicule automobile, par des moyens de blocage, tel que les moyens de blocage du rotor comprennent un pêne (11) comportant une protubérance (13) élastiquement déformable qui est apte à coopérer avec une zone en chanfrein (15) associée du rotor (7) pour bloquer ce dernier en position de montage, tel que le rotor (7) comporte un logement (17) pour accueillir ledit pêne (11), tel que ladite protubérance (13) repousse radialement ledit pêne (11) vers l'extérieur de ce logement (17), vers une position dans laquelle ledit pêne (11) est en saillie par rapport à ce logement (17), et **caractérisé en ce que** le logement (17) présente ladite zone en chanfrein (15), telle que ladite zone en chanfrein (15) forme un plan de contact incliné par rapport à l'axe (19) du rotor et **en ce que** ladite protubérance (13) comporte un axe (21) formant un angle aigu (α) non nul avec ce plan de contact.

2. Ensemble de verrou selon la revendication 1, **caractérisé en ce que** ladite protubérance (13) est venue de matière.

3. Ensemble de verrou selon l'une des revendications 1 et 2, **caractérisé en ce que** le pêne (11) présente une forme sensiblement en U comprenant une base et deux branches (10) terminées par des éléments de fixation (12), pour venir se fixer sur le rotor (7).

4. Ensemble de verrou selon l'une quelconque des revendications précédentes, **caractérisé en ce que** ledit pêne (11) présente vers l'extérieur de son logement (17) une face (11A) qui coopère avec un logement correspondant dudit stator.

5. Ensemble de verrou selon l'une quelconque des revendications précédentes **caractérisé en ce que** ledit pêne (11) est en matière plastique.

6. Verrou pour véhicule automobile, **caractérisé en ce qu'**il comprend un stator et un rotor (7) selon l'une quelconque des revendications 1 à 5, le rotor (7) étant fixé dans le stator.

7. Bouchon de réservoir destiné à être fixé sur l'extrémité externe de la tubulure d'alimentation d'un réservoir de carburant de véhicule pour assurer l'obturation de ladite tubulure, **caractérisé en ce qu'**il comporte un ensemble de verrou selon l'une quelconque des revendications 1 à 5, le rotor (7) étant fixé dans le logement formant stator.

## Patentansprüche

1. Verriegelungsanordnung bestehend aus einem Stator und einem Rotor (7), dazu ausgelegt, um im Stator für ein Kraftfahrzeug durch Blockierungsmittel befestigt zu werden, so dass die Mittel zur Blockierung des Rotors einen Stift (11) umfassen, umfassend einen elastisch verformbaren Vorsprung (13), der ausgerichtet ist, um mit einem assoziierten abgeschrägten Bereich (15) des Rotors (7) zusammenzuarbeiten, um diesen Letzteren in der Montageposition zu blockieren, so dass der Rotor (7) eine Aufnahme (17) umfasst, um den Stift (11) aufzunehmen, so dass der Vorsprung (13) den Stift (11) radial hin zur Außenseite dieser Aufnahme (17) zurückstößt, in eine Position, in der der Stift (11) mit Bezug auf diese Aufnahme (17) hervorspringt, und **dadurch gekennzeichnet, dass** die Aufnahme (17) den abgeschrägten Bereich (15) aufweist, so dass der abgeschrägte Bereich (15) eine geneigte Kontaktebene mit Bezug auf die Achse (19) des Rotors bildet, und dadurch, dass der Vorsprung (13) eine Achse (21) aufweist, die einen spitzen Winkel (α), verschieden von null, mit dieser Kontaktebene bildet.

2. Verriegelungsanordnung nach Anspruch 1, **dadurch gekennzeichnet, dass** der Vorsprung (13) einstückig ist.

3. Verriegelungsanordnung nach einem der Ansprüche 1 und 2, **dadurch gekennzeichnet, dass** der Stift (11) im Wesentlichen eine U-Form aufweist, umfassend eine Basis und zwei Arme (10), die durch Befestigungselemente (12) enden, um auf dem Rotor (7) befestigt zu werden.

4. Verriegelungsanordnung nach einem der vorhergehenden Ansprüche, **dadurch gekennzeichnet, dass** der Stift (11) hin zur Außenseite seiner Aufnahme (17) eine Seite (11A) aufweist, die mit einer entsprechenden Aufnahme des Stators zusammenarbeitet.

5. Verriegelungsanordnung nach einem der vorhergehenden Ansprüche, **dadurch gekennzeichnet, dass** der Stift (11) aus Kunststoffmaterial ist.

6. Verriegelung für Kraftfahrzeug, **dadurch gekennzeichnet, dass** sie einen Stator und einen Rotor (7) nach einem der Ansprüche 1 bis 5 umfasst, wobei der Rotor (7) im Stator befestigt ist.

7. Tankverschluss, der ausgelegt ist, um auf dem äußeren Ende des Versorgungs-Rohransatzes eines Kraftstofftanks eines Fahrzeugs befestigt zu werden, um den Verschluss des Rohransatzes sicherzustellen, **dadurch gekennzeichnet, dass** er eine Verriegelungsanordnung nach einem der Ansprüche 1 bis 5 umfasst, wobei der Rotor (7) in der Aufnahme, die den Stator bildet, befestigt ist.

## Claims

1. Lock unit comprised of a stator and of a rotor (7) intended to be fastened in the stator for motor vehicle, by immobilising means, such that the immobilising means of the rotor comprise a bolt (11) comprising an elastically deformable protuberance (13) which is able to engage with an associated chamfered region (15) of the rotor (7) in order to immobilise the latter in a mounting position, such that the rotor (7) comprises a housing (17) in order to receive said bolt (11), such that said protuberance (13) radially pushes back said bolt (11) towards the exterior of this housing (17), to a position in which said bolt (11) is protruding with regards to this housing (17), and **characterised in that** the housing (17) presents said chamfered region (15), such that said chamfered region (15) forms a plane of contact that is inclined in relation to the axis (19) of the rotor and **in that** said protuberance (13) comprises an axis (21) forming an acute non-zero angle (α) with this plane of contact.

2. Lock unit according to claim 1, **characterised in that** said protuberance (13) is integrally formed.

3. Lock unit according to one of claims 1 and 2, **characterised in that** the bolt (11) is substantially U-shaped comprising a base and two branches (10) terminated by fastening elements (12), in order to be fastened onto the rotor (7).

4. Lock unit according to any preceding claim, **characterised in that** said bolt (11) has towards the exterior of its housing (17) a face (11A) which engages with a corresponding housing of said stator.

5. Lock unit according to any preceding claim **characterised in that** said bolt (11) is made of plastic material.

6. Lock for motor vehicle, **characterised in that** it comprises a stator and a rotor (7) according to any of claims 1 to 5, with the rotor (7) being fastened in the stator.

7. Tank cap intended to be fastened onto the external end of the vehicle fuel tank manifold line in order to ensure the sealing of the said manifold line, **characterised in that** it comprises a lock unit according to any of claims 1 to 5, with the rotor (7) being fastened in the housing forming the stator.
